# EUROPÄISCHE PATENTSCHRIFT

(11) **EP 3 485 101 B1**
(45) Veröffentlichungstag und Bekanntmachung des Hinweises auf die Patenterteilung: **07.04.2021**
(21) Anmeldenummer: 17761044.1
(22) Anmeldetag: 22.08.2017
(51) Int. Cl.: E03C 1/264

(54) **ABLAUFSIEB FÜR EIN WASCHBECKEN**
DRAIN SIEVE FOR A WASHBASIN
CRIBLE D'ÉVACUATION POUR LAVABO

(30) Priorität: 16.09.2016 DE 102016217716
(43) Veröffentlichungstag der Anmeldung: 22.05.2019
(73) Patentinhaber: Siemens Mobility GmbH, 81739 München (DE)
(72) Erfinder: HÄUSSLER, Andreas, 42659 Solingen (DE); SCHATTON, Christopher, 41747 Viersen (DE); SCHNEIDER, Christian, 46535 Dinslaken (DE)
(86) Internationale Anmeldenummer: PCT/EP2017/071107
(87) Internationale Veröffentlichungsnummer: WO 2018/050405

(56) Entgegenhaltungen:
- US-A- 951 795
- US-A- 951 795
- US-A1- 2012 005 814
- US-A1- 2012 005 814

## Beschreibung

Die Erfindung betrifft ein Ablaufsieb für ein Waschbecken zum Auffangen von Fremdkörpern einer vorgegebenen Mindestgröße mit einer konvex gekrümmten Oberfläche, sowie ein Waschbecken mit einem erfindungsgemäßen Ablaufsieb.

Waschbecken mit einem in einem Einbauzustand nach oben offenen Becken und einer Ablauföffnung an seiner tiefsten Stelle, an welche sich ein Abfluss, beispielsweise in Form eines Abflussrohrs, anschließt, sind weithin bekannt. Sie werden auch in Sanitärzellen von Schienenfahrzeugen eingesetzt. Der Ablauf weist im üblichen Einbauzustand des Waschbeckens eine Öffnung mit meist vertikaler Öffnungsachse auf. Durch zu große Öffnungen im Ablauf soll vermieden werden, dass Fremdkörper wie z.B. Zigarettenstummel in den Ablauf gelangen können. Daher sind herkömmlicherweise Ablaufsiebe im Bereich des Ablaufs angeordnet, um Fremdkörper einer vorgegebenen Mindestgröße aufzufangen. Ebenso bekannt geworden sind Ablaufverschlüsse, die über eine Hebelmechanik angehoben und abgesenkt werden können. Im abgesenkten Zustand verschließen diese die Ablauföffnung des Waschbeckens dicht. Angehoben ermöglichen sie den Abfluss von Wasser aus dem Waschbecken durch einen Spalt zwischen ihrer Unterseite und dem Waschbecken. Da der Spalt ebenfalls vorgegebene Maße aufweist und der Zurückhaltung von größeren Fremdkörpern dient, fungiert auch ein geöffneter Ablaufverschluss als Ablaufsieb. Der Ablauf kann auch als Ausfluss bezeichnet werden.

Wenn der Benutzer gerade nicht die Hände in den Wasserstrahl hält, kann das Wasser, das aus einem oberhalb des Waschbeckens angeordneten Wasserhahn austritt, auf die konkav gewölbte Waschbeckenoberfläche oder auf ein mittig angeordnetes Ablaufsieb oder auf einen Ablaufverschluss fallen. Dabei kann es zu Spritzern kommen und das Wasser verteilt sich im gesamten Waschbecken und gegebenenfalls auf einem dieses umgebenden Waschtisch. Dies kann eben auch dazu führen, dass der Benutzer nass gespritzt wird, was nach Möglichkeit vermieden werden soll. Gerade, wenn der Benutzer nur vor dem Waschbecken steht, ohne sich die Hände zu waschen, soll er durch das laufende Wasser nicht nass gespritzt werden.

Eine konvexe Oberfläche lässt das Wasser zur Seite weg spritzen. Das Waschbecken ist aber konkav gewölbt. Im Bereich der Schienenfahrzeuge wird durch die Anordnung von Wasserhahn zu Waschbecken, versucht, den Auftreffpunkt des Wasserstrahls mittig auf dem konvex geformten Auslaufsieb zu platzieren, um das Spritzen zu verringern. Dieses Auslaufsieb besteht aus einer konvexen Oberfläche, die mit Löchern versehen ist, damit das Wasser durch die Löcher ablaufen kann. Beim Auslaufsieb sind gerade die Löcher Ursache für das Spritzen.

In Schienenfahrzeugen wird das Handwaschwasser oft über eine Fallwasseranlage bereitgestellt. Abhängig vom Füllstand des Tanks tritt das Wasser unterschiedlich stark aus. Dadurch ändert sich oft der Auftreffpunkt im Waschbecken, was wieder zu Spritzen führt, da der ideale Auftreffpunkt mittig im Waschbecken verfehlt wird.

Weitere Lösungen in Schienenfahrzeugen arbeiten mit einer geschlossenen konvexen Oberfläche ohne Löcher - in der Art eines oben bereits beschriebenen, nicht verschlossenen oder nicht verschließbaren Ablaufverschlusses. Diese Kugelkappe ist mit einem Gewinde auf einem Aufsatz verschraubt. Die Oberfläche ist im Waschbecken erhöht angeordnet, so dass das Wasser unter den Rand des Aufsatzes abfließen kann.

Beide Lösungen sorgen dafür, dass das Wasser, das zur Seite wegspritzt auf die Waschbeckenoberfläche auftrifft, bevor es abfließen kann.

Die Druckschriften US 2 317 707 A, US 2012/ 0 005 814 A1, US 2013/0 333 106 A1 und DE 825 830 B offenbaren gattungsgemäße Ablaufsiebe, wobei sie jeweils eine Fläche zur Auflage auf dem Waschbecken im Bereich eines Ablaufs des Waschbeckens sowie eine gekrümmte Oberfläche zeigen, welche gekrümmte Oberfläche des Ablaufsiebs zur Auflagefläche des Ablaufsiebs hin gekrümmt sein kann. Die gekrümmte Oberfläche weist jeweils Öffnungen zum Durchtritt von Wasser auf, deren Größe abhängig ist von der vorgegebenen Mindestgröße der Fremdkörper, die durch das Ablaufsieb aufgefangen werden sollen. Auflagefläche und gekrümmte Oberfläche gehen kontinuierlich ineinander über. Die US 951 795 A lehrt einen Einsatz für eine Abwasserleitung, mit einer darüber angeordneten glockenförmigen Abschirmung, um ein Rückstrom an Gasen aus der Abwasserleitung zu verhindern.

Der Erfindung liegt die Aufgabe zugrunde, seitliche Spritzer zu vermeiden.

Gelöst wird die Aufgabe durch den Gegenstand des unabhängigen Patentanspruchs 1. Weiterbildungen und Ausgestaltungen der Erfindung finden sich in den Merkmalen der abhängigen Patentansprüche wieder.

Ein erfindungsgemäßes Ablaufsieb für ein Waschbecken zum Auffangen von Fremdkörpern einer vorgegebenen Mindestgröße weist eine gekrümmte Oberfläche auf und umfasst eine Auflagefläche zur Auflage auf dem Waschbecken im Bereich eines Ablaufs des Waschbeckens, wobei die Auflagefläche den Ablauf des Waschbeckens zumindest teilweise zum Durchtritt von Wasser frei gibt, wobei das Ablaufsieb derart ausgebildet ist, dass die gekrümmte Oberfläche des Ablaufsiebs zur Auflagefläche des Ablaufsiebs hin gekrümmt ist und, dass die gekrümmte Oberfläche des Ablaufsiebs einen vorgegebenen Abstand größer Null zur Auflagefläche des Ablaufsiebs aufweist. Die gekrümmte Oberfläche weist wenigstens einen Rand auf, welcher an zumindest einer Stelle einen Abstand größer Null zu einem Rand der Auflagefläche, aufweist. Die gekrümmte Oberfläche des Ablaufsiebs kann auch mehrere Ränder aufweisen, welche jeweils einen vorgegebenen Abstand größer Null zur Auflagefläche des Ablaufsiebs aufweisen.

Das Ablaufsieb ist zum Einsatz in einem Waschbecken, insbesondere in einem Ablauf eines Waschbeckens vorgesehen und dient dort dem Auffangen von Fremdkörpern einer vorgegebenen Mindestgröße. Dazu weist es eine gekrümmte Oberfläche auf. Das Ablaufsieb ist so in das Waschbecken, insbesondere so in den Ablauf des Waschbeckens einsetzbar und bestimmungsgemäß einzusetzen bzw. in einem vorgesehenen Einbauzustand eingesetzt, dass die gekrümmte Oberfläche des Ablaufsiebs zumindest teilweise, insbesondere vollständig im Ablauf des Waschbeckens angeordnet ist und nach oben in das Waschbecken und somit zum Benutzer des Waschbeckens weist. Die Krümmung weist nach außen, zum Benutzer. Daher kann sie auch als konvex bezeichnet werden.

In vorgegebener Einbaulage weist die gekrümmte Oberfläche entgegen einer Hauptabflussrichtung und damit vom Abfluss, insbesondere von einer an den Ablauf des Waschbeckens angeschlossenen Abflussverrohrung, weg und zum Benutzer hin, wobei die gekrümmte Oberfläche und die Auflagefläche einander zugewandt sind. Die gekrümmte Oberfläche des Ablaufsiebs ist in der vorgegebenen Einbaulage zum Benutzer und zur Auflagefläche des Ablaufsiebs hin und somit konvex gekrümmt.

Die gekrümmte Oberfläche verdeckt zumindest teilweise den freien Querschnitt des Ablaufs. Das Ablaufsieb umfasst fürderhin eine Auflagefläche zur Auflage auf dem Waschbecken im Bereich des Ablaufs des Waschbeckens. Diese dient zum Einsetzen des Ablaufsiebs in das Waschbecken und zur Abstützung des Ablaufsiebs am Waschbecken.

Die Auflagefläche weist im Bereich des Ablaufs eine Öffnung zum Durchtritt von Wasser auf, welche den Ablauf zumindest teilweise frei gibt. Die Auflagefläche ist ringförmig ausgebildet. Sie weist somit die Öffnung im Ringzentrum zum Durchtritt von Wasser auf, durch welche der Ablauf des Waschbeckens wenigstens teilweise freigegeben ist. Das Ablaufsieb liegt mit seiner Auflagefläche am Waschbecken, insbesondere am Boden des Waschbeckens und um eine Ablauföffnung des Waschbeckens, auf. Auflagefläche und Waschbecken berühren sich somit gegenseitig. Die Öffnung zum Durchtritt von Wasser ist so über dem Ablauf angeordnet, dass dieser zumindest teilweise durch die Öffnung freigegeben ist. Von einem Benutzer des Waschbeckens, der von oben zum Ablauf sieht, ist die Auflagefläche somit abgewandt, die gekrümmte Oberfläche des Ablaufsiebs ist ihm hingegen zugewandt. Daher ist diese auch zur Auflagefläche hin gekrümmt.

Sowohl die gekrümmte Oberfläche, sowie auch die Auflagefläche sind durch jeweils wenigstens einen Rand oder durch jeweils mehrere Ränder begrenzt. Der wenigstens eine Rand der gekrümmten Oberfläche weist an zumindest einer Stelle einen Abstand größer Null zu wenigstens einem, ihr zugewandten Rand der Auflagefläche auf. Der wenigstens eine Rand der gekrümmten Oberfläche weist an zumindest einer Stelle einen Abstand größer Null zum wenigstens einen Rand der ringförmig ausgebildete Auflagefläche auf, welcher die Öffnung zum Durchtritt von Wasser der Auflagefläche begrenzt. Dieser könnte auch als innerer Rand, der ihm gegenüberliegende als äußerer Rand bezeichnet werden. Der Abstand der gekrümmten Oberfläche des Ablaufsiebs zur Auflagefläche größer Null bemisst sich in vorgegebener Einbaulage in vertikaler Richtung.

In einem Ausführungsbeispiel liegt die Projektion der gekrümmten Oberfläche in eine Projektionsebene parallel zur Auflagefläche vollständig innerhalb der Projektion der Auflagefläche in dieselbe Projektionsebene. Die Auflagefläche spannt dabei eine Ebene auf oder sie ist gar im Wesentlichen eben ausgebildet. Beispielsweise steht eine Ablaufrichtung senkrecht zur Ebenen der Auflagefläche. In einem Einbauzustand verläuft die Ablaufrichtung dabei Lotrecht zur Erdoberfläche und damit in Richtung der Wirkung der Schwerkraft. Die Auflagefläche liegt in diesem Fall dann horizontal am Waschbecken auf. Die Projektion erfolgt somit vertikal in eine horizontale Projektionsebene. Die Projektion der Öffnung zum Durchtritt von Wasser der Auflagefläche kann gleich sein zur Projektion der gekrümmten Oberfläche. Die Projektion des zumindest einen Rands der gekrümmten Oberfläche fällt somit mit der Projektion des Rands der Auflagefläche zusammen, durch welchen die Öffnung zum Durchtritt von Wasser der Auflagefläche begrenzt wird. Ihre Abstände in horizontaler Richtung sind Null oder anders ausgedrückt, der Rand der gekrümmten Oberfläche und ein Rand der ringförmigen Auflagefläche sind fluchtend ausgebildet. In diesem Fall weisen die Ränder aber an zumindest einer Stelle einen Abstand in vertikaler Richtung zueinander auf. Jedoch auch ihre Projektionen in die Projektionsebene können einen Abstand zueinander aufweisen. An dieser Stelle weisen die Ränder sodann einen Abstand in horizontaler Richtung auf. Ohne horizontalen Abstand verdeckt die gekrümmte Oberfläche den freien Querschnitt des Ablaufs in der Projektionsebene vollständig. Auch die Auflagefläche kann den Ablauf in Projektionsrichtung zumindest teilweise abdecken. Sind die Öffnung zum Durchtritt von Wasser und der Ablauf des Waschbeckens beide kreisförmig ausgestaltet, ist der Durchmesser der Öffnung zum Durchtritt von Wasser kleiner als der Durchmesser des Ablaufs, zumindest im Bereich der Ablauföffnung des Waschbeckens. Die Ablauffläche steht horizontal über bzw. sie ragt in die Projektion des freien Querschnitts des Ablaufs hinein. Mit einem horizontalen Abstand zwischen den Rändern der Auflagefläche und der gekrümmten Oberfläche des Ablaufsiebs ist der freie Querschnitt des Ablaufs nur teilweise durch die gekrümmte Oberfläche verdeckt. Der Abstand, ob in horizontaler oder vertikaler Richtung, zwischen dem Rand der gekrümmten Oberfläche und dem insbesondere inneren Rand der Auflagefläche ist abhängig von der vorgegebenen Mindestgröße der Fremdkörper, die durch das Ablaufsieb aufgefangen werden sollen.

Gemäß einer Weiterbildung des erfindungsgemäßen Ablaufsiebs ist die gekrümmte Oberfläche des Ablaufsiebs frei von Öffnungen zum Durchtritt von Wasser aus dem Waschbecken. Die gekrümmte Oberfläche weist beispielsweise mittig eine Bohrung oder ein Loch auf, um Befestigungsmittel durchzuführen. Ist das Befestigungsmittel durch die Bohrung geführt, verschließt es die Bohrung im Wesentlichen und verhindert somit einen signifikanten Durchtritt an Wasser durch die Bohrung. Diese gilt somit nicht als Öffnung zum Durchtritt von Wasser aus dem Waschbecken in den Ablauf.

Erfindungsgemäß ist vorgesehen, dass die gekrümmte Oberfläche und die Auflagefläche miteinander verbunden sind, beispielsweise mittels voneinander beabstandeten Stegen. Die Verbindung ist dergestalt, dass sie wenigstens eine Öffnung zum Durchtritt von Wasser aufweist. Verlaufen die Stege beispielsweise in vorgegebener Einbaulage des Ablaufsiebs in vertikaler Richtung und weisen sie zueinander in horizontaler Richtung jeweils einen Abstand größer Null auf, befindet sich eine Öffnung zum Durchtritt von Wasser somit zwischen zwei Stegen. Die Öffnung zum Durchtritt von Wasser kann nach unten von der gekrümmte Oberfläche des Ablaufsiebs begrenzt werden, nach oben durch die Auflagefläche des Ablaufsiebs und seitlich durch die Stege. Insbesondere ist der Rand der gekrümmten Oberfläche mit den zur Öffnung zum Durchtritt von Wasser weisenden Rändern der Auflagefläche verbunden. Die gekrümmte Oberfläche kann somit mittels der Stege hängend gelagert sein, wobei sie insbesondere an ihren Rändern aufgehängt ist.

Wasser oder anderes Fluid tritt aus dem Waschbecken durch die, beispielsweise kreisrunde, Öffnung in der, beispielsweise ringförmigen, Auflagefläche und somit auch durch die Ablauföffnung des Waschbeckens. Es fließt in vorgegebener Einbaulage des Waschbeckens und des Ablaufsiebs im Waschbecken vertikal nach unten ab. Trifft dabei auf die nach oben gekrümmte Oberfläche des Ablaufsiebs und wird dadurch seitlich abgelenkt. Anschließend kann es mit einer horizontalen Richtungskomponente durch die vertikal verlaufenden Öffnungen zum Durchtritt von Wasser zwischen der gekrümmten Oberfläche des Ablaufsiebs und der Auflagefläche des Ablaufsiebs in den Ablauf des Waschbeckens fließen.

Das auf die gekrümmte Oberfläche des Ablaufsiebs treffende und durch die konvexe Wölbung seitlich abgelenkte Wasser wird jedoch nicht zurück in das Waschbecken oder gar zum Benutzer abgelenkt, sondern dadurch, dass die gekrümmte Oberfläche des Ablaufsiebs zumindest teilweise im Ablauf des Waschbeckens angeordnet ist, in den Ablauf des Waschbeckens. Dies gilt insbesondere für Wasser aus einem Wasserhahn oberhalb des Waschbeckens, welches aus größerer Fallhöhe auf das Ablaufsieb trifft.

Die wenigstens eine Öffnung zum Durchtritt von Wasser zwischen der Auflagefläche und der gekrümmten Oberfläche des Ablaufsiebs, beispielsweise zwischen den Stegen, kann so bemessen sein, dass kugelförmige Fremdkörper mit einem Durchmesser von mindestens 7 mm durch das Ablaufsieb aufgefangen werden würden. Die Dimensionen der wenigstens eine Öffnung zum Durchtritt von Wasser zwischen der Auflagefläche und der gekrümmten Oberfläche bzw. die vertikalen und horizontalen Abstände zwischen der Auflagefläche und der gekrümmten Oberfläche respektive den Stegen sind entsprechend auszulegen.

Insbesondere beträgt der Abstand des Rands der gekrümmten Oberfläche des Ablaufsiebs zur Auflagefläche des Ablaufsiebs, insbesondere zu dem zur Öffnung zum Durchtritt von Wasser weisenden Rändern der Auflagefläche, höchstens 7 mm. Eine ringförmig ausgebildete Auflagefläche weist nur einen ringförmigen zur Öffnung zum Durchtritt von Wasser weisenden Rand des Ablaufsiebs auf. Er weist - wie die Öffnung selbst - den Innendurchmesser des Rings auf.

Ist die gekrümmte Oberfläche ihrerseits kreisförmig ausgebildet, so weist sie ebenfalls nur einen kreisförmigen Rand auf. Er weist den Außendurchmesser der gekrümmten Oberfläche auf.

Der Außendurchmesser der gekrümmten Oberfläche kann dabei größer, kleiner oder, wie oben bereits ausgeführt, gleich dem Innendurchmesser der ringförmig ausgebildeten Auflagefläche sein oder anders ausgedrückt, die Projektion der gekrümmten Oberfläche in eine Projektionsebene parallel zur Auflagefläche kann größer, kleiner oder gleich der Fläche der Öffnung zum Durchtritt von Wasser der Auflagefläche sein.

Die Überdeckung der Projektion der gekrümmten Oberfläche in eine Projektionsebene parallel zur Auflagefläche und der Öffnung zum Durchtritt von Wasser der Auflagefläche beträgt gemäß einer weiteren Weiterbildung der Erfindung mindestens 90% insbesondere 100%.

Weitergebildet nimmt die gekrümmte Oberfläche des Ablaufsiebs die Form eines Teils einer Oberfläche eines Ellipsoids oder eines Teils einer Oberfläche einer Kugel an. Im letztgenannten Fall ist sie sphärisch gekrümmt bildet beispielsweise eine Kugelkappe.

Ein erfindungsgemäßes Waschbecken umfasst insbesondere wenigstens ein erfindungsgemäßes Ablaufsieb.

Weitergebildet ist die gekrümmte Oberfläche des Ablaufsiebs zumindest teilweise, insbesondere vollständig im Ablauf des Waschbeckens und somit im Einbauzustand des Waschbeckens zumindest teilweise, insbesondere vollständig unterhalb der Ablauföffnung des Waschbeckens angeordnet. Dann existiert keine, insbesondere horizontal verlaufende, Sehne zwischen zwei Punkten der Innenfläche des Waschbeckens, die einen Punkt der gekrümmten Oberfläche des Ablaufsiebs schneidet.

Das Auslaufsieb ist vorteilhaft zum Durchtritt von Wasser so ausgebildet und im Ablauf angeordnet, dass die nach oben konvexe gekrümmte Oberfläche des Ablaufsiebs, insbesondere die Ränder der nach oben konvexen gekrümmten Oberfläche des Auslaufsiebs, einen vorgegebenen Abstand größer Null zum Ablauf in horizontaler Richtung aufweisen. Dieser muss ausreichend bemessen sein, dass eine vorgegebene Menge Wasser in einem vorgegebenen Zeitraum allein durch die Gravitationskraft abfließen kann.

Weitergebildet ist das Auslaufsieb so ausgebildet, dass die gekrümmte Oberfläche mindestens 90 % des Querschnitts des Ablaufs des Waschbeckens einnimmt bzw. abdeckt.

Weitergebildet weist die gekrümmte Oberfläche des Ablaufsiebs eine Neigung auf, wobei das Ablaufsieb so im Waschbecken angeordnet ist, dass die Neigung der gekrümmten Oberfläche des Ablaufsiebs von einer vorgegebenen Position eines Benutzers des Waschbeckens weg weist. Hier nimmt die gekrümmte Oberfläche insbesondere die Form eines Teils einer Oberfläche eines Ellipsoids an.

Die konvexe Form der Oberfläche bezieht sich in dieser Ausführungsform nicht auf eine Kugelkappe bzw. auf ein rotationssymmetrisches Element. Es ist auch möglich, die Form insofern abzuwandeln, dass nicht eine Kugelkappe, d.h. ein rotationssymmetrischer Körper, verwendet wird, sondern nur ein Teil eines Ellipsoids. Dieses Teil hat einen erhöhten Teil, der innerhalb des Ablaufs in alle Richtungen abfällt. Dieses Teil wird so angeordnet, dass die hohe Flanke zum Fahrgast angeordnet wird. Dadurch wird erreicht, dass das Wasser auf die konvexe Fläche auftrifft und vom Fahrgast weg spritzt. Ein erfindungsgemäßes Schienenfahrzeug umfasst wenigstens ein erfindungsgemäßes Waschbecken, insbesondere in einer Sanitärzelle des Schienenfahrzeugs. Das Waschbecken mit erfindungsgemäßem Ablaufsieb ist entsprechend geeignet ausgebildet zum Einbau und zur Verwendung in einem Schienenfahrzeug.

Gemäß einer Weiterbildung des erfindungsgemäßen Schienenfahrzeugs umfasst es eine Fallwasseranlage. Wasser aus einem Wasserauslass eines Wasserhahns, welcher so angeordnet ist, dass es vom Waschbecken aufgefangen wird, fließt daher mit einem nur geringen Wasserdruck aus.

Gemäß einer weiteren Weiterbildung ist die Sanitärzelle so ausgebildet, dass ein Wasserhahn in Auslassrichtung des Wassers aus dem Wasserhahn so angeordnet ist, dass das Wasser aus dem Wasserhahn auf das Ablaufsieb auftrifft. Insbesondere ist ein Wasserauslass des Wasserhahns lotrecht über dem Ablaufsieb angeordnet.

Das Ablaufsieb wird konvex geformt ausgeführt. Auf die Löcher im Auslaufsieb wird insbesondere verzichtet - sie werden an die Seiten verlagert. Die konvexe Oberfläche liegt unterhalb des Waschbeckenbodens, so dass das seitlich wegspritzende Wasser in die Öffnungen rund um die Auftrefffläche fließen kann. Durch die Höhe der seitlichen Spalte wird die Siebfunktion weiterhingegeben, da das Sieb verhindern sollte, dass Gegenstände, wie z.B. Zigarettenstummel, in den Ausguss gelangen.

Die Erfindung lässt zahlreiche Ausführungsformen zu. Sie wird anhand der nachfolgenden Figuren näher erläutert, in denen jeweils ein Ausgestaltungsbeispiel dargestellt ist. Gleiche Elemente in den Figuren sind mit gleichen Bezugszeichen versehen.
- Fig. 1: zeigt perspektivisch ein Waschbecken mit einem Ablaufsieb des Stands der Technik,
- Fig. 2: zeigt eine Einzelteildarstellung des Waschbeckens aus Fig. 1,
- Fig. 3: zeigt eine Einbausituation des Waschbeckens aus Fig. 1 im Schnitt,
- Fig. 4: zeigt perspektivisch ein Waschbecken mit einem Ablaufsieb des Stands der Technik in einer weiteren Ausführungsform,
- Fig. 5: zeigt das Ablaufsieb aus Fig. 4 von der Seite,
- Fig. 6: zeigt perspektivisch eine Ausführungsform eines erfindungsgemäßen Ablaufsiebs,
- Fig. 7: zeigt das Ablaufsieb aus Fig. 6 von der Seite,
- Fig. 8: zeigt eine Einbausituation des erfindungsgemäßen Ablaufsiebs aus Fig. 6 in einem Waschbecken im Schnitt,
- Fig. 9: zeigt perspektivisch ein Waschbecken mit dem erfindungsgemäßen Ablaufsieb aus Fig. 6,
- Fig. 10: zeigt eine Einzelteildarstellung des Waschbeckens aus Fig. 9,
- Fig. 11: zeigt perspektivisch eine weitere Ausführungsform eines erfindungsgemäßen Ablaufsiebs,
- Fig. 12: zeigt das Ablaufsieb aus Fig. 11 im Schnitt,
- Fig. 13: zeigt perspektivisch ein Waschbecken mit dem erfindungsgemäßen Ablaufsieb aus Fig. 11,
- Fig. 14: zeigt eine Einbausituation des erfindungsgemäßen Ablaufsiebs aus Fig. 11 in einem Waschbecken im Schnitt.

In den Figuren 1 bis 3 ist ein Waschbecken des Stands der Technik dargestellt - in Fig. 1 in dreidimensionaler Ansicht, in Fig. 2 in einer Explosionsdarstellung zur Veranschaulichung der einzelnen Bauelemente und in Fig. 3 im Schnitt. Es weist eine Ablauföffnung auf, an welche sich unmittelbar der Ablauf anschließt.

Das Waschbecken 1 weist in seiner Ein- bzw. Gebrauchslage eine Ablauföffnung am tiefsten Punkt des Waschbeckens 1 mit vertikaler Öffnungsachse auf. Die Ablauföffnung wird mittels eines Ablaufsiebs 2 abgedeckt. Das Ablaufsieb 2 weist jedoch eine Vielzahl an Öffnungen 8 zum Durchtritt von Wasser auf, so dass Wasser durch die Öffnungen 8 im Ablaufsieb 2 durch die Ablauföffnung des Waschbeckens abgeführt werden kann.

An die Ablauföffnung schließt sich ein Abfluss, hier in Form eines Abflussrohrs 9, an. Das hier veranschaulichte Waschbecken 1 weist eine umlaufende Auskragung 10 auf, auf welcher das Ablaufsieb 2 aufliegt. Das Ablaufsieb 2 umfasst fürderhin eine Auflagefläche zur Auflage auf der Auskragung 10 des Waschbeckens 1 im Bereich der Ablauföffnung. Diese dient zum Einsetzen des Ablaufsiebs 2 in das Waschbecken und zur Abstützung des Ablaufsiebs 2 am Waschbecken 10. Die Ablauföffnung des Waschbeckens 1 wird von der Auskragung 10 begrenzt. Unterhalb der Auskragung 10 ist eine erste Dichtung 11 angeordnet, die mittels einer Auslaufsenke 15 gegen das Waschbecken 1 vorgespannt wird. Die Auslaufsenke 15 ist ihrerseits mittels einer Befestigungsschraube 14 mit dem Ablaufsieb 2 verschraubt und gegeneinander vorgespannt. Die Befestigungsschraube 14 fällt hier mit der vertikalen Öffnungsachse der Ablauföffnung zusammen.

Zwischen Ablaufrohr 9 und Auslaufsenke 15 ist wiederum eine Dichtung 12 vorgesehen, die mittels einer Mutter 13 vorgespannt wird. Die Mutter 13 umfasst dazu einen Kragen des Ablaufrohrs 9 und weist ein Innengewinde auf, welches auf ein Außengewinde der Ablaufsenke 15 geschraubt wird.

Analog zur Ausführungsform gemäß den Fig. 1 bis 3 zeigen die Fig. 4 und 5 Waschbecken des Stands der Technik. Im Gegensatz weist das Ablaufsieb 2 hier jedoch eine geschlossene Kugelkappe auf. Die Kugelkappe 16 ist frei von Öffnungen zum Durchtritt von Wasser. Das Ablaufsieb 2 ist zweigeteilt. Es umfasst die bereits dargelegte Kugelkappe 16 sowie ein Unterteil 17, welches mit der Auskragung des Waschbeckens 1 aufliegt und auf welches die Kugelkappe 16 gesteckt ist. Das Unterteil weist eine Auflagefläche 4 und Stege 6 auf. Die Auflagefläche 4 dient zur Auflage des Ablaufsiebs 2 auf der Auskragung des Waschbeckens 1 im Bereich der Ablauföffnung. Die Auflagefläche 4 ist ringförmig ausgebildet mit einer mittigen Öffnung zum Durchtritt von Wasser. Diese gibt die Ablauföffnung des Waschbeckens 1 zumindest teilweise frei. Die mittige Öffnung überbrückend ist ein einzelner, nicht gezeichneter Steg vorgesehen, der seinerseits eine Öffnung zur Durchführung einer Befestigungsschraube 14 aufweist. Die Stege 6 verbinden die Auflagefläche 4 mit der Kugelkappe 16, welche auf die Stege 6 oder einen die Stege 6 verbindenden, nicht dargestellten Ring, aufgesetzt ist. So ist auch die Befestigungsschraube 14 mit abgenommener Kugelkappe 16 gleichermaßen zur vorigen Ausführungsform verschraubbar. Nach erfolgter Montage kann die Kugelkappe 16 aufgesetzt werden. Durchtritt von Wasser durch die Ablauföffnung ist durch den Abstand des äußeren Rands der Kugelkappe 16 vom Waschbecken 1 sichergestellt, welcher durch die Länge der Stege 6 vorbestimmt ist.

Fig. 6 und 7 zeigen nun ein erfindungsgemäßes Ablaufsieb 2 für ein Waschbecken zum Auffangen von Fremdkörpern einer vorgegebenen Mindestgröße mit einer gekrümmten Oberfläche 3. Das Ablaufsieb 2 weist eine Auflagefläche 4 zur Auflage auf dem Waschbecken im Bereich eines Ablaufs des Waschbeckens auf, wobei die Auflagefläche 4 den Ablauf des Waschbeckens zumindest teilweise zum Durchtritt von Wasser frei gibt. Erfindungsgemäß wird dies dadurch erreicht, dass das Ablaufsieb 2 fürderhin derart ausgebildet ist, dass die gekrümmte Oberfläche 3 einen Rand 5 aufweist, welcher einen vorgegebenen Abstand größer Null zur Auflagefläche 4 des Ablaufsiebs 2 aufweist. Hier sind Stege 6 am Rand 5 vorgesehen, über welche die gekrümmte Oberfläche 3 mit der Auflagefläche 4 verbunden ist. Die gekrümmte Oberfläche 3 des Ablaufsiebs 2 ist erfindungsgemäß vom Rand 5 her und zur Auflagefläche 4 des Ablaufsiebs 2 hin gekrümmt. Sie ist in diesem Ausführungsbeispiel ringförmig mit einem inneren Rand 7 ausgebildet, welcher eine zentrale Öffnung zum Durchtritt von Wasser begrenzt. Der Rand 5 der gekrümmten Oberfläche 3 und der innere Rand 7 der ringförmigen Auflagefläche 4 sind fluchtend zueinander angeordnet. Die hier gleichmäßigen Längen der Stege 6 legen den Abstand zur Auflagefläche 4 des Ablaufsiebs fest. Die Stege 6 sind über den Umfang der gekrümmten Oberfläche 3 gleichmäßig verteilt angeordnet. Zwischen den Stegen 6 kann Wasser in den Ablauf des Waschbeckens abfließen.

Das Ablaufsieb 2 ist derart ausgebildet, dass die gekrümmte Oberfläche 3 des Ablaufsiebs 2 zur Auflagefläche 4 des Ablaufsiebs 2 hin konvex ist. Die konvex gekrümmte Oberfläche 3 ist frei von Öffnungen oder Löchern zum Durchtritt von Flüssigkeit aus dem Waschbecken. Sie weist lediglich eine zentrale Bohrung 18 zur Durchführung einer Befestigungsschraube auf. Ansonsten hat sie die Form einer Kugelkappe.

Fig. 8 und 9 zeigen das Ablaufsieb 2 aus Fig. 6 und 7 in einer Einbaulage im Waschbecken 1.

Das Waschbecken 1 weist in seiner Ein- bzw. Gebrauchslage eine Ablauföffnung am tiefsten Punkt des Waschbeckens 1 mit vertikaler Öffnungsachse auf. In die Ablauföffnung ist das Ablaufsieb 2 eingesetzt. Das hier veranschaulichte Waschbecken 1 weist eine umlaufende Auskragung 10 im Bereich der Ablauföffnung auf, welche an eine Innenfläche des Waschbeckens 1 anschließt, auf welcher das Ablaufsieb 2 mit seiner ringförmigen Auflagefläche 4 aufliegt. Die umlaufende Auskragung 10 begrenzt die Ablauföffnung sowie den Boden des Waschbeckens am tiefsten Punkt.

Die gekrümmte Oberfläche 3 des Ablaufsiebs 2 ist zur Auflagefläche 4 hin konvex gekrümmt und ist in den Ablauf des Waschbeckens 1 eingebracht. Sie wölbt sich nach außen bzw. zum Benutzer des Waschbeckens 1 nach oben hin und somit in das Waschbecken 1 hinein.

Mit Pfeilen ist in Fig. 8 der Verlauf von Wasser aus einem oberhalb des Waschbeckens 1 angeordneten Wasserhahns schematisch skizziert. Das Wasser tritt durch die von der ringförmigen Auflagefläche 4 begrenzte zentrale Öffnung des Ablaufsiebs und damit auch durch die Ablauföffnung des Waschbeckens 1 und trifft auf die gekrümmte Oberfläche 3 des Ablaufsiebs 2. Dadurch wird das Wasser seitlich zur Auslaufsenke 15 hin abgelenkt und nicht in Richtung des Benutzers. Anschließend fließt das Wasser durch die Öffnungen zwischen den Stegen 6 des Ablaufsiebs und zwischen einer Innenfläche der Auslaufsenke 15 und dem Rand 5 der gekrümmten Oberfläche 3 des Ablaufsiebs 2 nach unten in Richtung des Abflussrohrs 9 ab. Die Ablenkung und der Abfluss des Wassers durch die Öffnungen zwischen den Stegen 6 des Ablaufsiebs 2 kann grundsätzlich radial in alle Richtungen in der Ebene senkrecht zur Öffnungsachse der Ablauföffnung erfolgen. Wie der Ablauf tatsächlich erfolgt ist abhängig vom Punkt des Auftreffens des Wassers auf die gekrümmte Oberfläche.

Fig. 10 zeigt eine Explosionszeichnung analog zur Fig. 2 mit dem erfindungsgemäßen Ablaufsieb gemäß Fig. 6 und 7 und weiteren Bauelementen. Zu erkennen sind:
- Abflussrohr 9,
- Dichtung 11,
- Dichtung 12,
- Mutter 13,
- Befestigungsschraube 14,
- Auslaufsenke 15,
- Ablauföffnung 19 des Waschbeckens 1.

Die Montage des Ablaufsiebs 2 mit dem Waschbecken und dem Ablaufrohr 9 erfolgt identisch zum Stand der Technik.

Auch hier wird das Ablaufsieb 2 in die Ablauföffnung 19 des Waschbeckens 1 eingesetzt. Wie aus dem Stand der Technik bekannt, ist die Auslaufsenke 15 mittels der Befestigungsschraube 14 mit dem Ablaufsieb 2 verschraubt und beide Bauteile sind unter Zwischenlage der Dichtung 11 gegeneinander vorgespannt. Die Befestigungsschraube 14 fällt hier mit der vertikalen Öffnungsachse der Ablauföffnung zusammen.

Zwischen Ablaufrohr 9 und Auslaufsenke 15 ist eine weitere Dichtung 12 vorgesehen, die mittels der Mutter 13 vorgespannt wird. Die Mutter 13 umfasst dazu einen Kragen des Ablaufrohrs 9 und weist ein Innengewinde auf, welches auf ein Außengewinde der Auslaufsenke 15 geschraubt wird.

Die Auslaufsenke 15 als Teil des Ablaufs schließt sich unterhalb des Bodens des Waschbeckens 1 an den Boden des Waschbeckens an. Das Ablaufrohr 9 schließt sich seinerseits an die Auslaufsenke 15 an.

Fig. 11 bis 14 veranschaulichen eine weitere Ausführungsform eines erfindungsgemäßen Ablaufsiebs in verschiedenen Ansichten.

Die gekrümmte Oberfläche 3 des Ablaufsiebs 2 weist keine Durchgangsbohrung zur Durchführung einer Befestigungsschraube 14 mehr auf. Sie ist frei von Öffnungen oder Löchern. Stattdessen ist eine Sacklochbohrung 18 vorgesehen.

Auch hier gibt die Auflagefläche 4 den Ablauf des Waschbeckens zumindest teilweise zum Durchtritt von Wasser aus dem Waschbecken frei. Dazu weist die Auflagefläche 4, wie aus den obigen Ausgestaltungen bekannt, eine Öffnung zum Durchtritt von Wasser auf. Die Auflagefläche 4 dient zur Auflage auf dem Waschbecken 1, wobei sie den Ablauf zumindest teilweise zum Durchtritt von Wasser frei gibt. Sie verläuft ringförmig um den Ablauf unter Anlage auf dem Waschbecken 1.

Weiterer wesentlicher Unterschied zur vorgenannten Ausführungsformen besteht darin, dass die gekrümmte Oberfläche 3 einseitig geneigt ist und nicht mehr radial von einem Mittelpunkt ausgehend in Richtung ihres Rands 5 in Form einer Kugelkappe abfällt.

Die gekrümmte Oberfläche 3 verläuft teilweise oberhalb der Auflagefläche 4. Ihr Rand verläuft zumindest in einem Punkt fluchtend mit der Oberseite des Auflagerings, dessen Unterseite die Auflagefläche 4 bildet. Vor dort fällt die gekrümmte Oberfläche 3 ab.

Dennoch sind die nach oben konvexe, gekrümmte Oberfläche 3 des Auslaufsiebs 2 und die Auflagefläche 4 fürderhin so miteinander verbunden sind, hier wiederum mittels Stegen 6, dass der freie Rand 5 der nach oben konvexen, gekrümmten Oberfläche 3 des Auslaufsiebs 2 und die Auflagefläche 4 einen vorgegebenen Abstand aufweist und diesen nicht unterschreitet, wobei zwischen der nach oben konvexen Oberfläche 3, insbesondere ihres freien Rands 5, und der Auflagefläche 4 Öffnungen zum Durchtritt von Wasser, hier abermals zwischen den Stegen 6, ausgebildet sind, welche diese zur Öffnung zum Durchtritt von Wasser abgrenzen. Der Großteil der gekrümmten Oberfläche 3 ist jedoch wiederum im Ablauf des Waschbeckens 1 unterhalb der Ablauföffnung angeordnet.

Das Ablaufsieb 2 ist dabei so im Waschbecken angeordnet, dass die Neigung der gekrümmten Oberfläche 3 des Ablaufsiebs 3 von einer vorgegebenen Position eines Benutzers des Waschbeckens 1 weg weist, so dass auf die gekrümmte Oberfläche auftreffendes Wasser vom Benutzer weg abgelenkt wird, wie in Fig. 13 mit Pfeilen angedeutet.

Der weitere Wasserverlauf ist in Fig. 14 dargestellt.

Das Wasser tritt durch die von der ringförmigen Auflagefläche 4 begrenzte zentrale Öffnung des Ablaufsiebs 2 und damit auch durch die Ablauföffnung des Waschbeckens 1 und trifft auf die gekrümmte Oberfläche 3 des Ablaufsiebs 2. Dadurch wird das Wasser seitlich zur Auslaufsenke 15 hin und von einer Position des Benutzers vor dem Waschbecken einseitig abgelenkt. Anschließend fließt das Wasser durch die Öffnungen zwischen den Stegen 6 des Ablaufsiebs 2 und zwischen einer Innenfläche der Auslaufsenke 15 und dem Rand 5 der gekrümmten Oberfläche 3 des Ablaufsiebs 2 nach unten in Richtung des Abflussrohrs 9 ab. Die Ablenkung und der Abfluss des Wassers durch die Öffnungen zwischen den Stegen 6 des Ablaufsiebs 2 kann grundsätzlich nur in die Richtungen der Neigungen der gekrümmten Oberfläche 3 in der Ebene senkrecht zur Öffnungsachse der Ablauföffnung erfolgen. Wie der Ablauf tatsächlich erfolgt ist abhängig vom Punkt des Auftreffens des Wassers auf die gekrümmte Oberfläche.

## Patentansprüche

1. Ablaufsieb (2) für ein Waschbecken (1) zum Auffangen von Fremdkörpern einer vorgegebenen Mindestgröße, aufweisend
- eine gekrümmte Oberfläche (3) und
- eine ringförmige Auflagefläche (4) zur Auflage auf dem Waschbecken (1) im Bereich eines Ablaufs (19) des Waschbeckens (1),
wobei die Auflagefläche (4) eine Öffnung im Ringzentrum zum Durchtritt von Wasser in den Ablauf (19) aufweist, wobei die Auflagefläche (4) durch wenigstens einen der gekrümmten Oberfläche (3) zugewandten inneren Rand (7) begrenzt ist, welcher die Öffnung zum Durchtritt von Wasser der Auflagefläche (4) begrenzt, wobei die gekrümmte Oberfläche (3) einen Rand (5) aufweist, welcher die gekrümmte Oberfläche (3) begrenzt und welcher in Einbaulage an zumindest einer Stelle einen Abstand in vertikaler Richtung größer Null zum inneren Rand (7) der Auflagefläche (4) des Ablaufsiebs (2) aufweist, welcher Abstand zwischen dem Rand (5) der gekrümmten Oberfläche (3) und dem inneren Rand der Auflagefläche (4) abhängig ist von der vorgegebenen Mindestgröße der Fremdkörper, die durch das Ablaufsieb aufgefangen werden sollen, wobei die gekrümmte Oberfläche (3) und die Auflagefläche (4) miteinander verbunden sind, wobei das Ablaufsieb (2) zwischen der gekrümmten Oberfläche (3) und der Auflagefläche (4) wenigstens eine Öffnung zum Durchtritt von Wasser in den Ablauf (19) aufweist,
**dadurch gekennzeichnet, dass** die gekrümmte Oberfläche und die Auflagefläche einander zugewandt sind, und dass die gekrümmte Oberfläche (3) des Ablaufsiebs (2) zur Auflagefläche (4) des Ablaufsiebs (2) hin konvex gekrümmt ist.

2. Ablaufsieb nach Anspruch 1, **dadurch gekennzeichnet, dass** der Rand (5) der gekrümmten Oberfläche (3) und der innere Rand (7) der ringförmigen Auflagefläche (4) fluchtend ausgebildet sind.

3. Ablaufsieb nach Anspruch 1, **dadurch gekennzeichnet, dass** die gekrümmte Oberfläche (3) und die Auflagefläche (4) mittels voneinander beabstandeten Stegen (6) miteinander verbunden sind.

4. Ablaufsieb nach einem der Ansprüche 1 bis 3, **dadurch gekennzeichnet, dass** die gekrümmte Oberfläche (3) frei von Öffnungen zum Durchtritt von Wasser ist.

5. Ablaufsieb nach einem der Ansprüche 1 bis 4, **dadurch gekennzeichnet, dass** die gekrümmte Oberfläche (3) die Form eines Teils einer Oberfläche eines Ellipsoids aufweist.

6. Ablaufsieb nach einem der Ansprüche 1 bis 5, **dadurch gekennzeichnet, dass** die gekrümmte Oberfläche (3) die Form eines Teils einer Oberfläche einer Kugel aufweist.

7. Ablaufsieb nach einem der Ansprüche 1 bis 6, **dadurch gekennzeichnet, dass** der Abstand des Rands (5) der gekrümmten Oberfläche (3) des Ablaufsiebs (2) zur Auflagefläche (4) des Ablaufsiebs (2) höchstens 7 mm beträgt.

8. Waschbecken (1) mit einem Ablauf (19) und mit einem Ablaufsieb (2) nach einem der Ansprüche 1 bis 7 im Bereich des Ablaufs (19) des Waschbeckens (1).

9. Waschbecken (1) nach Anspruch 8, **dadurch gekennzeichnet, dass** die gekrümmte Oberfläche (3) des Ablaufsiebs (2) vollständig im Ablauf (19) des Waschbeckens (1) angeordnet ist.

10. Waschbecken (1) nach einem der Ansprüche 8 oder 9, **dadurch gekennzeichnet, dass** das Auslaufsieb (2) so im Ablauf (19) des Waschbeckens (1) angeordnet ist, dass der Rand (5) der gekrümmten Oberfläche (3) des Auslaufsiebs (2) einen vorgegebenen Abstand größer Null zum Ablauf (19) des Waschbeckens (1) in horizontaler Richtung aufweist.

11. Waschbecken (1) nach Anspruch 10, **dadurch gekennzeichnet, dass** der Abstand des Rands (5) der gekrümmten Oberfläche (3) des Auslaufsiebs (2) zum Ablauf (19) des Waschbeckens (1) höchstens 7 mm beträgt.

12. Waschbecken (1) mit einem Ablaufsieb nach Anspruch 5, **dadurch gekennzeichnet, dass** die gekrümmte Oberfläche (3) des Ablaufsiebs (2) eine Neigung aufweist, wobei das Ablaufsieb (2) so im Waschbecken angeordnet ist, dass die Neigung der gekrümmten Oberfläche (3) des Ablaufsiebs (3) von einer vorgegebenen Position eines Benutzers des Waschbeckens (1) weg weist.

## Claims

1. Drain sieve (2) for a washbasin (1) for catching foreign bodies of a predefined minimum size, having
- a curved surface (3) and
- an annular bearing face (4) for bearing on the washbasin (1) in the region of a drain (19) of the washbasin (1),
wherein the bearing face (4) has an opening in the ring centre for the passage of water into the drain (19), wherein the bearing face (4) is delimited by at least one inner edge (7) that faces the curved surface (3) and delimits the opening for the passage of water in the bearing face (4), wherein the curved surface (3) has an edge (5) that delimits the curved surface (3) and, in an installed position, is at a distance, at at least one point, greater than zero in a vertical direction from the inner edge (7) of the bearing face (4) of the drain sieve (2), said distance between the edge (5) of the curved surface (3) and the inner edge of the bearing face (4) being dependent on the predefined minimum size of the foreign bodies that are intended to be caught by the drain sieve, wherein the curved surface (3) and the bearing face (4) are connected together, wherein the drain sieve (2) has, between the curved surface (3) and the bearing face (4), at least one opening for the passage of water into the drain (19),
**characterized in that** the curved surface and the bearing face face one another, and **in that**
the curved surface (3) of the drain sieve (2) is convexly curved towards the bearing face (4) of the drain sieve (2) .

2. Drain sieve according to Claim 1, **characterized in that** the edge (5) of the curved surface (3) and the inner edge (7) of the annular bearing face (4) are formed in an aligned manner.

3. Drain sieve according to Claim 1, **characterized in that** the curved surface (3) and the bearing face (4) are connected together by means of spaced-apart webs (6).

4. Drain sieve according to one of Claims 1 to 3, **characterized in that** the curved surface (3) is free of openings for the passage of water.

5. Drain sieve according to one of Claims 1 to 4, **characterized in that** the curved surface (3) has the shape of part of a surface of an ellipsoid.

6. Drain sieve according to one of Claims 1 to 5, **characterized in that** the curved surface (3) has the shape of part of a surface of a sphere.

7. Drain sieve according to one of Claims 1 to 6, **characterized in that** the distance of the edge (5) of the curved surface (3) of the drain sieve (2) from the bearing face (4) of the drain sieve (2) is at most 7 mm.

8. Washbasin (1) having a drain (19) and having a drain sieve (2) according to one of Claims 1 to 7 in the region of the drain (19) of the washbasin (1).

9. Washbasin (1) according to Claim 8, **characterized in that** the curved surface (3) of the drain sieve (2) is arranged entirely in the drain (19) of the washbasin (1).

10. Washbasin (1) according to either of Claims 8 and 9, **characterized in that** the drain sieve (2) is arranged in the drain (19) of the washbasin (1) such that the edge (5) of the curved surface (3) of the drain sieve (2) is at a predefined distance greater than zero from the drain (19) of the washbasin (1) in a horizontal direction.

11. Washbasin (1) according to Claim 10, **characterized in that** the distance of the edge (5) of the curved surface (3) of the drain sieve (2) from the drain (19) of the washbasin (1) is at most 7 mm.

12. Washbasin (1) having a drain sieve according to Claim 5, **characterized in that** the curved surface (3) of the drain sieve (2) has an inclination, wherein the drain sieve (2) is arranged in the washbasin such that the inclination of the curved surface (3) of the drain sieve (3) faces away from a predefined position of a user of the washbasin (1).

## Revendications

1. Crible (2) d'évacuation d'un lavabo (1) pour la collecte de corps étrangers d'une grandeur minimum donnée à l'avance, comportant
- une surface (3) incurvée et
- une surface (4) de support annulaire pour le support sur le lavabo (1) dans la partie d'une évacuation (19) du lavabo (1), dans lequel la surface (4) de support a une ouverture au centre de l'anneau pour le passage de l'eau dans l'évacuation (19), dans lequel la surface (4) de support est délimitée par au moins un bord (7) intérieur, qui est tourné vers la surface (3) incurvée et qui délimite l'ouverture pour le passage de l'eau de la surface (4) de support, dans lequel la surface (3) incurvée a un bord (5), qui délimite la surface (3) incurvée et qui, en position de montage, a, au moins à un endroit, une distance dans la direction verticale plus grande que zéro au bord (7) intérieur de la surface (4) de support du crible (2) d'évacuation, laquelle distance entre le bord (5) de la surface (3) incurvée et le bord intérieur de la surface (4) de support dépend de la grandeur minimum, donnée à l'avance, des corps étrangers qui doivent être collectés par le crible d'évacuation, dans lequel la surface (3) incurvée et la surface (4) de support sont reliées entre elles, dans lequel le crible (2) d'évacuation a, entre la surface (3) incurvée et la surface (4) de support, au moins une ouverture pour le passage de l'eau dans l'évacuation (19),
**caractérisé en ce que** la surface incurvée et la surface de support sont tournées l'une vers l'autre et **en ce que** la surface (3) incurvée du crible (2) d'évacuation tourne sa convexité vers la surface (4) de support du crible (2) d'évacuation.

2. Crible d'évacuation suivant la revendication 1, **caractérisé en ce que** le bord (5) de la surface (3) incurvée et le bord (7) intérieur de la surface (4) annulaire de support sont alignés.

3. Crible d'évacuation suivant la revendication 1, **caractérisé en ce que** la surface (3) incurvée et la surface (4) de support sont reliées l'une à l'autre au moyen d'entretoises (6) à distance les unes des autres.

4. Crible d'évacuation suivant l'une des revendications 1 à 3, **caractérisé en ce que** la surface (3) incurvée est exempte d'ouverture pour le passage de l'eau.

5. Crible d'évacuation suivant l'une des revendications 1 à 4, **caractérisé en ce que** la surface (3) incurvée a la forme d'une partie d'une surface d'un ellipsoïde.

6. Crible d'évacuation suivant l'une des revendications 1 à 5, **caractérisé en ce que** la surface (3) incurvée a la forme d'une partie d'une surface d'une sphère.

7. Crible d'évacuation suivant l'une des revendications 1 à 6, **caractérisé en ce que** la distance du bord (5) de la surface (3) incurvée du crible (2) d'évacuation à la surface (4) de support du crible (2) d'évacuation est de 7 mm au plus.

8. Lavabo (1) ayant une évacuation (19) et un crible (2) d'évacuation suivant l'une des revendications 1 à 7, dans la partie de l'évacuation du lavabo (1).

9. Lavabo (1) suivant la revendication 8, **caractérisé en ce que** la surface (3) incurvée du crible (2) d'évacuation est disposée complètement dans l'évacuation (19) du lavabo (1).

10. Lavabo (1) suivant l'une des revendications 8 ou 9, **caractérisé en ce que** le crible (2) d'évacuation est disposé dans l'évacuation (19) du lavabo (1) de manière à ce que le bord (5) de la surface (3) incurvée du crible (2) d'évacuation ait une distance, donnée à l'avance, plus grande que zéro à l'évacuation (19) du lavabo (1) dans la direction horizontale.

11. Lavabo (1) suivant la revendication 10, **caractérisé en ce que** la distance du bord (5) de la surface (3) incurvée du crible (2) d'évacuation à l'évacuation (19) du lavabo (1) est de 7 mm au plus.

12. Lavabo (1) ayant un crible d'évacuation suivant la revendication 5, **caractérisé en ce que** la surface (3) incurvée du crible (2) d'évacuation a une inclinaison, le crible (2) d'évacuation étant disposé dans le lavabo de manière à ce que l'inclinaison de la surface (3) incurvée du crible (3) d'évacuation s'écarte d'une position donnée à l'avance d'un utilisateur du lavabo (1).
